# EUROPÄISCHE PATENTANMELDUNG

(11) **EP 0 000 181 A1**
(43) Veröffentlichungstag der Anmeldung: **10.01.1979**
(21) Anmeldenummer: 78100216.7
(22) Anmeldetag: 22.06.1978
(51) Int. Cl.: G21F 9/08, G21F 9/16, F26B 5/06

(54) **Verfahren und Einrichtung zum Verfestigen von insbesondere radioaktiven Schad- und Abfallstoffen.**

(30) Priorität: 24.06.1977 DE 2728469
(71) Anmelder: Ingenieurbüro Stecker, D-5000 Köln 60 (DE)
(72) Erfinder: Stecker, Josef, D-5000 Köln 60 (DE)
(74) Vertreter: Buschhoff, Josef, Dipl.-Ing.

(57) **Zusammenfassung**

Die Erfindung betrifft ein Verfahren und eine Einrichtung zum Verfestigen von insbesondere radioaktiven Schad- und Abfallstoffen, mit denen es möglich ist, eine Volumenvergrößerung zu vermeiden und die anfallenden Schad- oder Abfallstoffe mit geringstmöglichen Mengen von neutralen Stoffen einzuschließen und unschädlich zu machen. Zu diesem Zweck wird eine Abfallstofflösung oder -suspension durch ein Anschwemmfilter geleitet, das nach seiner Beladung mit den Abfallstoffen einer Gefriertrocknung unterworfen wird, so daß nur die Schadstoffe an der Oberfläche des Filters haften bleiben. In das getrocknete Filter wird dann ein Verfestigungsmittel, z.B. Zementmilch, eingeleitet, das in die Hohlräume des Filters eindringt und dieses vollständig umschließt.

Der Filter-, Gefriertrocknungs- und Verfestigungsprozeßwird in dem für die Endlagerung der Abfallstoffe vorgesehenen geschlossenen Behälter (10) selbst durchgeführt, der mit dem Filtermedium (11 a) gefült und an ain kühlaggregat (31) angeschlossen ist, das andererseits mit einem Dampfkondensator (30) verbunden ist, von dem aus die entzogene Wärme sogleich dem Behälter (10) zum Trocknen des Filtermediums (11a) wieder zugeführt wird. An den Behälter (10) ist ein Maser (25) angeschlossen, der dem Filtermedium (11 a) über Mikrowellen zusätzfiche Wärme in solcher Menge zuführt, da die gefrorene Schadstoffsuspension unmittelbar von der festen eisphase in die Dampfphase übergeht.

## Beschreibung

Die Erfindung betrifft ein Verfahren und eine Einrichtung zum Verfestigen von insbesondere radioaktiven Schad- oder Abfallstoffen zu lagerfähigen Massen oder Festkörpern, bei welchem die als Suspensionen oder Lösungen anfallenden Abfallstoffe in diese bindende und ggf. mit diesen erhärtende neutrale Stoffe eingelagert werden.

Radioaktive Abfallstoffe von Kernkraftwerken od. dgl. fallen in Form von wässrigen Schlämmen an, die so beseitigt werden müssen, daß sie über lange Zeit hinweg keine Umweltschäden verursachen können. Hierzu ist es bekannt, diese anfallenden Schlämme mit bituminösen Massen zu vermischen oder in Zementbeton einzubinden, wobei der wässrige Schlamm einem trocken vorgemischten Mischgut aus Zement und Kiessand als Anmachwasser zugesetzt wird. Die erstarrten und zu Festkörpern.erhärteten Massen werden dann in verschlossenen Behältern in unterirdischen Räumen, beispielsweise in verlassenen Salzbergwerken gelagert, von wo aus die von den Abfallstoffen ausgehende radioaktive Strahlung nicht mehr an die Erdoberfläche gelangen und dort Schaden anrichten kann.

Die bekannten Verfahren zum Verfestigen von radioaktiven Abfallstoffen haben den Nachteil, daß verhältnismäßig große Mengen an Betonmischgut erforderlich sind, um die radioaktiven Abfallschlämme zu binden und daß mit der Verfestigung der radioaktiven Schlämme zugleich eine Volumenvergrößerung auf das Doppelte der Anfallenden Schlammengen eintritt. Die verfestigten und erhärteten Betonkörper, welche die radioaktiven Stoffe in sich enthalten, haben außerdem ein bedeutendes Gewicht, und ihre Endlagerung erfordert hohe Aufwendungen.

Aufgabe der Erfindung ist es, diese Nachteile zu vermeiden und ein Verfahren und eine Einrichtung anzugeben, mit denen es möglich ist, bei der Verfestigung von insbesondere radioaktiven Abfallstoffen eine Volumenvergrößerung zu vermeiden und die anfallenden Schad- oder Abfallstoffe mit geringstmöglichen Mengen von neutralen Stoffen einzuschließen und unschädlich zu machen.

Diese Aufgabe wird mit den Verfahren nach der Erfindung dadurch gelöst, daß die Abfallstofflösung oder -suspension durch einen Anschwemmfilter geleitet wird, der nach seiner Beladung mit den Abfallstoffen durch Druckermäßigung gettocknet'und hierbei gefroren wird (Gefiiertrocknung), wobei die Lösungs- oder Suspenaionaflüsaigkeit als Dampf entweicht und niedergeschlagen wird, und daß danach dem trockenen, an seiner Oberfläche mit den Schadstoffen beladenen Filter ein Verfestigungsmittel, insbesondere ein Kohlenwasserstoff, ein Kunststoff, Zementmilch, Silikate, insbesondere Alkalisilikate oder eine Mischung aus diesen Stoffen zugeführt wird, das in die Hohlräume des Filters eindringt und dieses vollständig umschließt.

Durch dieses Verfahren gelingt es, den mit radioaktiven Abfallstoffen beladenen Schhämmen das Wasser vollständig zu entziehen, ohne daß hierbei in dem Wasser enthaltene Abfallstoffe in den gasförmigen Aggregatzustand gelangen, in dem sie großen Schaden anrichten und nur sehr schwer wieder gebunden werden können.

Um die Verdampfung möglichst rasch venstatten gehen zu lassen, wird dem Filter nach dem Gefrieren der an ihm haftenden Suspension die erforderliche Verdampfungswärme zweckmäßig durch Mikrowellen in einer solchen Menge zugeführt, daß die gefrorene Suspensionsflüssigkeit aus dem festen Aggregatzustand unmittelbar in den gasförmigen Zustand übergeht. Hierdurch wird erreicht, daß einerseits der Verdampfungsvorgang gefördert und andererseits ein Auftauen der am Filter anhaftenden Eiskristalle der Schadstoffsuspension verhindert wird. Die Mikrowellen erwärmen hierbei den gesamten Filter sehr gleichmäßig, so daß auch ein lokales Auftauen der gefrorenen Schadstoffsuspension nicht zu befürchten ist.

Alternativ oder zusätzlich kann auch die beim Niederschlagen des aus dem Filter entweichenden Dampfes gewennene Wärme dem Anschwemmfilter als Verdampfungswärme wieder zugeführt werden.

Wenn die dem getrockneten Filter zugeführten Verfestigungsmittel eine solche Molekularstruktur haben, daß sie nicht in alle Hohlräume des Filters eindringen und diese ausfüllen können, ist es zweckmäßig, den mit den Abfallstoffen beladenen Filter nach seiner Trocknung zu zerkleinern und dann mit den zugeführten Verfestigungsmitteln zu mischen. Auf diese Weise wird gewährleistet, daß das gesamte Filtermedium mit den Verfestigungsmitteln umhüllt wird.

Als Filtermedium für die Anschwemmfilter wird zweckmäßig Silica-Gel (Kieselgur) verwendet. Es sind aber auch andere Filterstoffe möglich, die sich zum Anlagern der zu bindenden Abfallstoffe eignen.

Zum Umschließen des Filtermediums und zum Binden der auf diesem haftenden Abfallstoffe werden vorzugsweise erhärtende Kunststoffe, insbesondere Polymerisationskunstharze und deren niedermolekulare Vorprodukte oder diroplastische Kunstharze verwendet. Hierbei können die thermoplastischen Polymerisationskunstharze und ihre Vorprodukte, beispielsweise Styrol, durch Wärmezufuhr über die Mikrowelle oder andere. Wärmeerzeuger verfestigt und ausgehärtet werden. Die duroplastischen Kunstharze und das Styrol können durch chemische Zusätze gehärtet werden.

Besonders zweckmäßig ist es, den Filter- Gefriertrocknungs- und Verfestigungsprozeß in dem für die Endlagerung der Abfallstoffe vorgesehenen Behälter selbst durchzuführen. Dies hat den Vorteil, daß die dem Behälter einmal zugeführten Abfallstoffe diesen nicht mehr entnommen werden müssen, sondern zusammen mit diesem in ihrer eingebundenen.und verfestigten Form sogleich der Endlagerung im Bergwerk od. dgl. zugeführt werden können.

Zum Ausüben des Verfahrens bedient nan sich zveckmäßig einer Einrichtung, die durch einen mindestens teilweise mit einem Filtermedium gefüllten, geschlossenen Behälter gekennzeichnet ist, der eine Zulaufleitung für die mit den Abfallstoffen beladene Suspension, eine Rücklaufleitung für die nach dem Durchgang durch den Filter von den Abfallstoffen befreite Suspensionsflüssigkeit und eine Abdampfleitung aufweist. Die Einrichtung besteht ferner aus einer an die Abdampfleitung angeschlossenen Vakuumpumpe, einer an den Behälter angeschlossenen Wärmezuführeinrichtung, einem Kühlaggregat zum Kühlen des Im Inneren des Behälters angeordneten Filtermediums und einer Vorrichtung zum Zuführan von Verfestigungsmitteln. Hierbei ist das Kühlaggregat zweckmäßig einerseits an den Behälter mit dem Filtermedium und andererseits an einen Dampfkondensator angeschlossen, der zwischen dem Behälter und der Vakuumpumpe in einer Vakuumvorlage angeordnet ist, Mit dieser Kühleinrichtung kann die dem Gas oder Dampf der Vakuumvorlage entzogene Wärme sogleich dem Behälter mit dem Filtermedium wieder zugeführt werden, um die Verdampfungswärme bereitzustellen, die zum Trocknen des Filtermediums bzw. zum Verdampfen der zu Eis gefrorenen Suspensionsflüssigkeit erforderlich ist.

Der Vakuumpumpe kann ein Restfeuchte-Abscheider vor-und ein Molekularfilter nachgeschaltet sein. Der vorgeschaltete Abscheider hat die Aufgabe, die Restfeuchte der aus dem Behälter abgezogenen Brüden abzuscheiden, die im Vakuumvorlagebehälter nicht auskondensiert ist. Im nachgeschalteten Molekularfilter werden eventuell mitgerissene Teilchen abgeschieden. Die aus dem Molekularfilter austretende Luft wird zweckmäßig der Abluft des Kernreaktors zugeführt, wo sie nochmals durch einen Absolutfilter gefiltert wird.

Die Abflußleitungen der Vakuumvorlage, des Abscheides und des Molekularfilters sind zweckmäßig an die Rücklaufleitung an geschlossen, welche die gefilterte, den Behälter verlassende Suspensionsflüssigkeit dem Reaktor zur wiederverdendung wieder zuführt.

In den Behälter kann ein Rührer zum Zerkleinern des Filtermediums angeordnet sein, dessen aus dem Behälter herausragende Rührerwelle von einem Motor angetrieben wird. Die Vorrichtung zum Zuführen des Verfestigungsmittelsist zweckmäßig über die Rücklaufleitung an den Behälter anschließbar. Nach vollständiger Trocknung das beladenen Filters ist diese Rücklaufleitung außer Betrieb, so daß dem Filtermedium durch de Rücklauflei-tung von unten her das Verfestigungsmittel zugeführt werden,kann, welches seinerseits Luft oder Gas aus allen Hohlräumen des Filters nach oben verdrängt, wobei das Gas oder die Luft durch die Abdampfleitung entweichen kann, während das aufsteigende Verfestigungsmittel die im Filter enthaltenen Hohlräume vollständig musfüllt.

Das zwischen dem Behälter und der Vakuumvorlage angeordnete Kühlaggregat ist zweckmäßig umkehrbar. Hierdurch ist es möglich, bei einer Vereisung des Kondensators diesem über das Kühlaggregat vom Behälter her Wärme zuzuführen und hierdurch den Kondensator abzutauen. Gleichzeitig wird dem Behälter hierdurch Kälte zugeführt, um den Gefriertrocknungsprozeß im Behälter zu unterstützen.

Die Wärmzuführeinrichtung zum Zuführen von Mikrowellen zu dem Filtermedium ist zweckmäßig ein Maser-Aggregat an sich bekannter Bauart.

Weitere Merkmale und Vorteild ergeben sich aus der nachfolgenden Bescheibung und den Zeichnungen, in denen die Erfindung anhand eher schematischen Darstellung beispielsweise näher erläutert wird.

In den Zeichnungen ist mit 10 ein Behälter für die Endlagerung von radioaktiven Abfallstoffen bezeichnet, in welchem ein Filter 11 angeordnet ist, welcher den Innenraum 12 des Behälters zum größten Teil ausfüllt. Das Filtermedium 11a ist Kieselgur (Silica-Gel), welches auf einem gelochten Zwischenboden 12'lagert, durch den die zu filternde Flüssigkeit hindurchtreten und sich im tiefsten Teil 13 des Behälters 10 sammeln kann.

Der Behälter ist durch mindestens einen Deckel 14 fest verschlossen, welcher Anschlußstutzen für eine Zulautleitung 13 für die mit den Abfallstoffen beladene Suspension, eine Rücklaufleitung 16 für die nach dem Durchgang durch den Filter 11 von den Abfallstoffen befreite SuspensionsflUssigkeit und eine Abdampfleitung 17 aufweist. Von dem Anschlußstutzen 17 der Rücklaufleitung reicht ein Rohr 19 bis in den untersten Teil 13 des Behälters hinein, in dem sich die von den Abfallstoffen befreite Suspensionsflüssigkeit befindet. Nach ihrer Entleerung kann an die Rücklaufleitung 16 eine Vorrichtung 20 zum Zuführen eines Verfestigungsmittels algeschlossen werden, was in der Zeichnung durch den Doppelpfeil 21 angedeutet ist. Im unteren Teil des Filters 11 ist ein RUhrer 22 angeordnet, der an der Rührerwelle 23 befestigt ist, die durch den Deckel 14 des Behälters oben herausragt und von einem Motor 24 angetrieben wird. Am Deckel 14 des Behälters ist ferner noch ein Maser angeordnet, der in der Zeichnung nur schematisch angedeutet und mit 25 bezeichnet ist und der das im Inneren des Behälters angeordnete Filtermedium 11a gleichmäßig mit Mikrowellen beaufschlagen kann.

Die Vakuumleitung 17 führt zunächst zu einer Vakuumvorlage 26 und von dort durch einen Abscheider 27 zu einer Vakuumpumpe 28, die den Druck im Behälter 10 heralsetzt. Die von der Vakuumpumpe abgeblasene Abluft wird durch die Abluftleitung 29 und einen Mole- kulerfilter 30 der Abluft des Kernreaktors zugefübrt, dessin radioaktive Abfallstoffe die dargestellte Ein- nichtung verfestigun soll.

In der Vakuumvorlage 26 befindet sich ein Dampfkondensator 30, der an ein Kühleggregat 31 angeschlossen ist, das andererseits auf den Behälter 10 wirkt und die dem Kondensator 30 entzogene Wärme dem Behälter 10 und dem in ihm angeordneten Filter wieder zuführt. Das Kühlaggregat 31 ist umkehrbar, d.h., ea kann auch so betrieben werden, daß es dem Filter 11 Wärme entzieht und diese dem Kondenaator 30 wieder zuführt, wenn dieser vereist ist und abgetaut werden muß.

Die Vakuumvorlage 26, der Abscheider 28 und das Molekularfilter 30 haben Abflußleitungen 32 bzw. 33 bzw. 34, die an die Rücklaufleitung 16 anschließbar sind und das abgeschiedene Wasser zusammen mit der gefilterten Suspensionaflüssigkeit dem Kernreaktor wieder zuführen.

Das Verfahren nach der Erfindung vollzieht sich in der dargestellten Anlage auf folgende Weise:
Das in einem Kernkraftwerk anfallende Abwasser, das mit radioaktiven Schad- oder Abfallstoffen beladen ist, wird über die Zulaufleitung 15 von oben her in den Behälter 10 eingeführt und durchströmt den Anschwemmfilter 11. Hierbei lagern sich die radioaktiven Abfallstoffe im Filter auf dessen Oberfläche ab. Das filtrierte Wasser oder eine andere Suspensionsflässigkeit sammelt sich in untersten Teil 13 des Behälters 10 und wird durch die Rücklaufleitung 16 dem Reaktor im Kreislaut wieder zugeführt.

Nach einer gewissen Betriebszeit ist das Filtermedium 11a so hoch mit radioaktiven Abfallstoffen beladen, daß das Filter erneuert werden muß. Es wird hierzu jedoch nicht aus dem Behälter 10 herausgenommen, sondern der Behälter 10 wird gegen einen gleichen Behälter mit einem frischen Filter 11 ausgetauscht. Vorher wird jedoch das Filtermedium 11 mit den an ihm haftenden Abfallstoffen verfestigt. Dies geschieht auf folgende Weise:

Von der Vakuumpumpe 28 wird über die Abdampfleitung 17 und den Vakuumvorlagebehälter 26 der Druck im Inneren 12 des Behälters 10 stark herabgesetzt. Hierdurch beginnt das im Filter befindliche Wasser zu verdampfen. Der Dampf gelangt durch die Abdampfleitung 17 in die Vakuumvorlage 26 und kondensiert am Kondensator 30. Das Kondensat wird durch die Leitung 32 in die Rücklaufleitung 16 geleitet und von dort dem Reaktor wieder zugeführt. Durch Kühlen und Auskondensieren des Dampfes in der Vakuumvorlage wird die erforderliche Leistung der Vakuumpumpe 28 in Grenzen gehalten.

Durch die Verdampfung des im Filter 11 noch vorhandenen Wassers der Schadstoffsuspension wird dem Filter Wärme entzogen, so daß die Temperatur im Behälter 10 absinkt. Dieser Wärmeentzug wird solange fortgesetzt, bis sich Eiskristalle bilden. Der Gefriervorgang kann dadurch unterstützt werden, daB dem Filtermedium von dem Kälteaggregat 31 aus Kälte zugeführt wird.

Die aus den Wassermolekülen gebildeten Eiskristall. vergrößern die Zwischenräume im Kieselget. Gleichzeitig wird durch das Gefrieren des Wassers im Filter 11 der Verdampfungsvorgang stark verlangsamt. Um ihn aufrecht zu erhalten, wird nun dem Filter 11 vom Maser 25 aus über Mikrowellen Wärme zugeführt, die sich gleichmäßig über das gesamte Filtermedium verteilt und die so dosiert wird, daß das Wasser der Schadstoffsuspension nicht wieder in seine flüssige Phase zurückkehrt, sondern vielmehr von der festen Eisphase sofort in die Dampfphase übergeht. Die im Filter enthaltenen Eiskristalle verdampfen hierdurch unmittelbar, so daß der Filter trocknet. Die im Wasser enthaltenen radioaktiven Abfallstoffe bleiben an der Oberfläche des Filtermattrials hängen.

Wenn die Eisbildung vollständig erreicht ist, wird das Kühlaggregat 31 wieder so geschaltet, daß die Kühlleistung dem Kondensator 30 im Vorlagebehälter 26 zugeführt wird. Die dann dem Dampf im Kondensator 30 entzogene Wärme wird über das Kälteaggregat 31 dem Anschwemmfilter 11 wieder zugeführt, um die Leistung des Masers 25, soweit erforderlich, zu unterstützen (Wärmerückkopplung). Sollte der Kondensator 30 vereisen, kann der Vorgang kurzfristig umgekehrt werden, um dem Kondensator 30 Wärme zuzuführen und diesen wieder abzutauen.

Ist das Filtermedium 11a im Behälter 10 vollständig getrocknet, wird die Vorrichtung 20 zum Zuführen eines Verfestigungsmittels an die Rücklaufleitung 16 angeschlossen, die bereits zu Beginn des Gefriertrocknungsverfahren ebenso wie die Zulaufleitung 15 abgesperrt wurde. Als Verfestigungsmittel können Kohlenwasserstoffe, insbesondere thermoplastische Polymerisationskunstharze oder deren niedermolekulare Vorprodukte, wie beispielsweise Styrol verwendet werden. Diese Verfestitungsmittel werden durch das Rohr 19 von unten her in den Filter 11 eingeleitet und dringen in die von den Eiskristallen zurückgelassenen Hohlräume des Filters ein dnd füllen diese ganz aus, indem sie das Filtermedium und die auf diesen abgelagerten radioaktiven Abfallstoffe vollständig umschließen. Nach vollständiger Füllung aller Hohlräume des Behälters 10 und des Filters 11 kann der Kunststoff dann durch Wärmeeinwirkung mit Hilfe von Kurzwellen oder durch den Kühler des Kühlaggregates 31 auspolymerisiert werden, so daß er vollständig erhärtet. Anstelle von Wärmebehandlung kann den Verfestigungsmitteln auch ein chemischer Zusatz beigefügt werden, welcher die Aushärtung bewirkt, wenn und soweit die Eigenart des Verfestigungsmittels dies zuläßt.

Wenn das jeweils eingeführte Verfestigungsmittel aufgrund seiner Molekularstruktur die vom Eis geschaffenen Hohlräume im Filtermedium 11a nicht vollständig ausfüllen kann, wird der Rührer 22 in Gang gesetzt, welcher das mit Schadstoffen beladene Filtermedium 11a zerkleinert und auflockert und mit dem eingepreßten Verfestigungsmittel innig vermischt. Der Rührer 22 bleibt mit seiner Welle 23 im Behälter 10 und wird zusammen mit diesem und allen anderen Einbauten im Behälter in die Endlagerstätte gebracht.

Da der Behälter 10 beim Einführen des Verfestigungsmittels unter Unterdruck steht, wird das Verfestigungsmittel gleichsam in den Behälter eingesaugt.

In dem der Vakuumpumpe 28 vorgeschalteten Abscheider 27 wird eine etwa noch vorhandene Restfeuchte abgeschieden, die im Vakuumvorlagebehälter 26 nicht auskondensiert ist. Im Molekularfilter 30 werden noch eventuell mitgerissene Teilchen abgeschieden, die dem Reaktor wieder zugeführt werden.

Man erkennt, daß zum Einlagern der an der Oberfläche des Filtermediums haftenden radioaktiven Abfallstoffe nur verhältnismäßig geringe Mengen an Gießharz oder anderen Kunststoffen erforderlich sind, die ein verhältnismäßig kleines Volumen und vor allen Dingen ein wesentlich niedrigeres Gewicht als die Betonblöcke haben, welche zum Binden gleicher Mengen von radioaktiven Abfallstoffen erforderlich sind.

Die Erfindung ist nicht auf das Ausführungsbeispiel beschränkt. Beispielsweise ist es möglich, andere Fültermedium einzusetzen oder andere Verfestigungsmittel zu verwenden, ohne daß hierdurch der Rahmen der Erfindung überschritten wird.

## Patentansprüche

1. Verfahren zum Verfestigen von insbesondere radioaktiven Schad- oder Abfallstoffen zu lagerfähigen Massen oder Festkörpern, bei welchem die als Suspensionen oder Lösungen anfallenden Abfallstoffe in diese bindende und ggf. mit diesen erhärtende neutrale Stoffe eingelagert werden, dadurch gekennzeichnet, daß die Abfallstofflösung oder -suspension durch ein An- - schwemmfilter geleitet wird, das nach seiner Beladung mit den Abfallstoffen durch Druckermäßigung getrocknet und hierbei gefroren wird (Gefriertrocknung), wobei die Lösungs- oder Suspensionsflüssigkeit als Dampf entweicht und niedergeschlagen wird, und daß danach dem trockenen, an seiner Oberfläche mit den Schadstoffen beladenen Filter ein Verfestigungsmittel, insbesondere ein Kohlenwasserstoff, ein Kunststoff, Zementmilch, Silikate, insbesondere Alkalisilikate, oder eine Mischung aus diesen Stoffen zugeführt wird, das in die Hohlräume des Filters eindringt und dieses vollständig umschließt.

2.) Verfahren nach Anspruch 1, dadurch gekennzeichnet, daß dem Filter nach dem Gefrieren der an ihm haftenden Suspension die erforderliche Verdampfungswärme durch Mikrowellen in einer solchen Menge zugeführt wird, daß die gefrorene Suspensionsflüssigkeit aus dem festen Aggregatzustand unmittelbar in den gasförmigen Zustand Ubergeht.

3.) Verfahren nach Anspruch 1 oder 2, dadurch gekennzeichnet, daß die beim Niederschlagen des aus dem Filter entweichenden Dampfes gewonnene Wärme dem Anschwemmfilter als Verdampfungswärme zugeführt wird.

4.) Verfahren nach einem der Ansprüche 1 bis 3, dadurch gekennzeichnet, daß der mit den Abfallstoffen beladene Filter nach seiner Trocknung zerkleinert und dann mit den zugeführten Verfestigungsmitteln gemischt wird.

5.) Verfahren nach einem der Ansprüche 1 bis 4, dadurch gekennzeichnet, daß als Filtermedium für den Anschwemmfilter Silica-Gel (Kieselgut) verwendet wird.

6.) Verfahren nach einem der Ansprüche 1 bis 5, dadurch gekennzeichnet, daß zum Umschließen des Filtermediums und zum Binden der auf diesem haftenden Abfallstoffe erhärtende Kunststoffe, insbesondere Polymerisationskunstharze und deren niedermolekulare Vorprodukte oder duroplastische Kunstharzs verwendet werden.

7.) Verfahren nach einem der Ansprüche 1 bis 6, dadurch gekennzeichnet, daß der Filter-, Gefriertrocknungs- und Verfestigungsprozeß in dem für die Endlagerung der Abfallstoffe vorgesehenen Behälter selbst durchgeführt wird.

8.) Einrichtung zum Ausüben des Verfahrens nach einem der Ansprüche 1 bis 7, gekennzeichnet durch einen mindestens teilweise mit einem Filtermedium (11a) gefüllten, geschlossenen Behälter (10), eine Zulaufleitung (15) für die mit den Abfallstef- fen beladene Suspension, eine Rücklaufleitung (16) für die nach dem Durchgang durch den Filter (11) von den Abfallstoffen befreite Suspensionsflüssigkeit, eine Abdampfleitung (17), eine an die Abdampfleitung (17) angeschlossene Vakuumpumpe (28), eine an den Behälter (10) angeschlossene wärmezuführeinrichtung (25), ein Kühlaggregat (31) zum Kühlen des im Inneren (12) des Behälters (10) angeordneten Filtermediums (11a) und eine Vprrichtung (20) zum Zuführen von Verfestigungsmitteln zu dem Behälter.

9.) Einrichtung nach Anspruch 8, dadurch gekennzeichnetₜ daß das Kühlaggregat (31) einerseits an den. Behälter (10) mit dem Filtermedium (11a) und andererseits an einen Dampfkondensator (30) angeschlossen ist, der zwischen dem Behälter (10) und der Vakuumpumpe (28) in einer Vakuumvorlage (26) engeordnet ist.

10.) Einrichtung nach Anspruch 8 oder 9, dadurch gekennzeichnet, daß der Vakuumpumpe (28) ein Restfeuchte-Abscheider (27) vor- und ein Molekularfilter (30) nachgeschaltet ist.

11.) Einrichtung nach einem der Ansprüche 8 bis 10, dadurch gekennzeichnet, daß die Abflußleitungen (32,33,34) der Vakuumvorlage (26), des Abscheiders (27) und des Molekularfilters (30) an die Rücklaufleitung (16) angeschlossen sind.

12.) Einrichtung nach einem der Ansprüche 1 bis 11, dadurch gekennzeichnet, daß in dem Behälter (10) ein Rührer (22) zum Zerkleinern des Filtemediums (11a) angeordnet ist, dessen aus dem Behälter (10) herausgagende Rührerwelle (23) von einem Motor (24) angetrieben wird.

13.)Einrichtung nach einem der Ansprüche 8 bis 12, dadurch gekennzeichnet, daß die Vorrichtung (20) zum Zuführen des Verfestigungsmittels über die Rücklaufleitung (16) an den Behälter (10) anschließbar ist.

14.) Einrichtung nach einem der Ansprüche 8 bis 13, dadurch gekennzeichnet, daß das Kühlaggregat (31) umkehrbar ist.

15.) Einrichtung nach einem der Ansprüche 8 bis 14, dadurch gekennzeichnet, daß die Wärmezuführeinrichtung (25) ein Maser-Aggregat ë zum Zuführen von Mikrowellen zu dem Filtermedium ist.
